# EUROPÄISCHE PATENTSCHRIFT

(11) **EP 0 162 381 B1**
(45) Veröffentlichungstag und Bekanntmachung des Hinweises auf die Patenterteilung: **23.03.1988**
(21) Anmeldenummer: 85105742.2
(22) Anmeldetag: 10.05.1985
(51) Int. Cl.: F28D 11/02, F26B 13/18

(54) **Kühl- oder Heizwalze**
Heating or cooling roller
Tambour pour chauffer ou refroidir

(30) Priorität: 10.05.1984 DE 8414320 U
(43) Veröffentlichungstag der Anmeldung: 27.11.1985
(73) Patentinhaber: E.C.H. Will GmbH, D-22503 Hamburg (DE)
(72) Erfinder: Pagendarm, Erich, D-2000 Hamburg 53 (DE)

(56) Entgegenhaltungen:
- DE-A- 2 646 111
- DE-A- 2 650 858
- DE-A- 3 014 891
- DE-C- 225 448
- DE-C- 613 662
- US-A- 3 237 685
- US-A- 3 401 745

## Beschreibung

Die Erfindung bezieht sich auf eine Kühl- oder Heizwalze mit einem Walzenmantel und einem im Walzeninnern befestigten und mit dem Walzenmantel drehbaren Führungsmantel, mit in den Walzenlagern verlaufenden Kanälen zur Zu- und Abfuhr eines flüssigen Wärmeträgermediums zum bzw. vom Walzeninnern, mit einem zwischen dem Führungs- und dem Walzenmantel angeordneten Zylinderspalt zum Führen des Umwälzstroms entlang dem Walzenmantel und mit einem Pumpenrad zum Umwälzen des das Walzeninnere im wesentlichen vollständig füllenden Wärmeträgermediums.

Bei einer bekannten Vorrichtung dieser Art (DE-A-26 50 858) ist der Führungsmantel feststehend angeordnet, und es ragt von ihm eine ebenfalls feststehende, axial gerichtete Trennwand zum Walzenmantel vor. Am Ende der axialen Erstreckung der Führungswand und der Trennwand ist ein mit dem Walzenmantel umlaufendes Förderrad vorgesehen, das gemeinsam mit der Trennwand die Umwälzeinrichtung bildet. Diese Anordnung hat den Vorteil, daß die für die Temperaturverteilung im Walzenmantel verantwortliche Relativgeschwindigkeit des Wärmeträgermediums gegenüber dem Walzenmantel unabhängig von der Zu- und Abführung des Wärmeträgermediums zum bzw. vom Walzeninneren allein durch entsprechende Bemessung der Umwälzeinrichtungen eingestellt werden kann. Die Kanäle in den Walzenlagern können entsprechend klein ausgebildet werden. Jedoch hat diese Anordnung den Nachteil, daß sie vergleichsweise aufwendig ist, insbesondere wenn unterschiedliche Strömungsgeschwindigkeiten innerhalb des Walzenhohlraums vorherbestimmbar sein sollen. Ferner ist eine Kühl- oder Heizwalze mit einem mit dem Walzenmantel drehbaren Führungsmantel bekannt (US-A 34 01 745), in der ein von außen mittels eines Motors antreibbares Axialpumpenrad vorgesehen ist, was den Nachteil eines verhältnismäßig hohen Aufwands für die Antriebs-und Lagerorgane mit sich bringt.

Der Erfindung liegt daher die Aufgabe zugrunde, eine Vorrichtung der eingangs genannten Art zu schaffen, die weniger aufwendig ist, insbesondere im Hinblick auf die Einstellung unterschiedlicher Umwälzgeschwindigkeiten.

Die erfindungsgemäße Lösung besteht darin, daß das Pumpenrad feststehend angeordnet ist. Vorzugsweise ist das Pumpenrad innerhalb des Führungsmantels als Axialrad angeordnet. Es besteht aber auch die Möglichkeit, es als Radial-oder Axialradialrad am Ende des Führungsmantels vorzusehen. Zur Steigerung des Wirkungsgrads kann eine Leitvorrichtung vorgesehen sein, die besonders einfach bei einem innerhalb des Führungsmantels befindlichen Axialrad als mit dem Führungsmantel verbundenes Leitgitter ausgebildet sein kann.

Es hat sich gezeigt, daß ein innerhalb des Walzeninneren feststehend angeordnetes Pumpenrad wesentlich weniger aufwendig ist als eine mit besonderem Antrieb ausgerüstete Umwälzpumpe, insbesondere auch unter Berücksichtigung der notwendigen Größe der Strömungsquerschnitte in den Mediumsdurchführungen in den Walzenlagern. Für die Einstellung unterschiedlicher Umwälzgeschwindigkeiten ist es lediglich erforderlich, entsprechend unterschiedliche Pumpenräder vorrätig zu halten. Eine weitere Abstufung der Umwälzgeschwindigkeit kann durch die wahlweise Zuordnung von Leitvorrichtungen erreicht werden. Die drehrichtungsunahbängige Ausführung der Umwälzeinrichtungen geschieht nach den in der Strömungstechnik geläufigen Grundsätzen. Beispielsweise wird bei einem Radialrad die Drehrichtungsunabhängigkeit der Fördermenge durch Verwendung von radial verlaufenden Schaufeln erreicht.

Die Erfindung wird im folgenden näher unter Bezugnahme auf die Zeichnung erläutert, die ein vorteilhaftes Ausführungsbeispiel in einem schematischen Längsschnitt veranschaulicht.

Die Kühl- oder Heizwalze wird gebildet von einem Walzenmantel 1, stirnseitigen Wänden 2, 3 und allgemein bei 4 bzw. 5 angedeuteten Lagern, die der Walze eine angetriebene oder mit einer geführten Bahn mitlaufende Rotationsbewegung gestatten. Die Walze schließt das hohle Walzeninnere 6 ein, dem in bekannter Weise über die Lager 4 und 5 ein flüssiges Wärmeträgermedium in solcher Weise zu- und abgeführt wird, daß es von dem flüssigen Medium im wesentlichen vollständig gefüllt ist. Die Zu- und Abfuhrmenge des Mediums wird ausschließlich nach der auszutauschenden Wärmemenge bemessen, ohne Rücksicht auf die am Walzenmantel zur Erreichung des erforderlichen Wärmeübergangs erforderlichen Geschwindigkeit.

Konzentrisch zum Walzenmantel 1 ist innerhalb des Walzeninneren 6 ein Führungsmantel 7 in geeigneter Weise so befestigt, daß er mit der Walze umläuft. Er schließt mit dem Walzenmantel einen Zylinderspalt 8 ein, in welchem das Wärmeträgermedium durch interne Umwälzung auf die für den Wärmeübergang erforderliche Geschwindigkeit in Axialrichtung gebracht wird. Dabei muß davon ausgegangen werden, daß infolge der Reibungsverhältnisse und ggf. vorhandener Führungsmittel das Wärmeträgermedium eine Umfangsgeschwindigkeit aufweist, die nicht wesentlich geringer ist als diejenige des Walzenmantels und des Führungszylinders.

Innerhalb des Führungszylinders ist ein als Axialrad ausgebildetes Pumpenrad 9 angeordnet, das auf einer feststehenden Welle 10 sitzt, die durch das Lager 4 nach außen geführt und dort koaxial zum Lager und zur Walze gehalten ist. Dem Pumpenrad 9 kann auf der einen oder anderen Seite ein Gitter 11 als Leitapparat vor- bzw. nachgeschaltet sein.

Je nach Drehrichtung der Walze verursacht das Pumpenrad 9 im Walzeninneren eine Umwälzung, deren Richtung mit durchgezogenem bzw. gestricheltem Pfeil angedeutet ist. Das Pumpenrad und der Leitapparat können ohne weiteres so bemessen werden, daß die axialen Strömungsgeschwindigkeiten am Walzenmantel das 0,5 bis 5-fache der Walzenumfangsgeschwindigkeit erreicht. Da kein Antrieb für das feststehende Pumpenrad erforderlich ist und sowohl dieses als auch der ggf. vorgesehene Leitapparat 11 sehr einfach ausgeführt sein kann, wird dieses Ergebnis mit sehr geringem Aufwand erreicht, wobei es keinerlei Schwierigkeiten bereitet, Pumpenräder und Leitgitter in unterschiedlicher Größe für unterschiedliche Walzenabmessungen und Strömungsgeschwindigkeiten vorrätig zu halten oder von Fall zu Fall kurzfristig anzufertigen.

Strichpunktiert ist ein Radialrad 12 angedeutet, daß an die Stelle des Axialrades 9 treten kann und bei Ausrüstung mit radial verlaufenden Schaufeln drehrichtungs-unabhängig mit gleicher Geschwindigkeit in Pfeilrichtung fördert.

Der Führungsmantel 7 kann sehr dünn ausgeführt werden, weil die Druckdifferenzen im internen Kreislauf klein sind.

## Patentansprüche

1. Kühl- oder Heizwalze mit einem Walzenmantel (1) und einem im Walzeninnern befestigten und mit dem Walzenmantel drehbaren Führungsmantel (7), mit in den Walzenlagern (4, 5) verlaufenden Kanälen zur Zu- und Abfuhr eines flüssigen Wärmeträgermediums zum bzw. vom Walzeninnern, mit einem zwischen dem Führungs- und dem Walzenmantel angeordneten Zylinderspalt (8) zum Führen des Umwälzstroms entlang dem Walzenmantel und mit einem Pumpenrad (9, 12) zum Umwälzen des das Walzeninnere im wesentlichen vollständig füllenden Wärmeträgermediums, dadurch gekennzeichnet, daß das Pumpenrad (9, 12) feststehend angeordnet ist.

2. Kühl- oder Heizwalze nach Anspruch 1, dadurch gekennzeichnet, daß das Pumpenrad (9) innerhalb des Führungsmantels (7) als Axialrad angeordnet ist.

3. Kühl- oder Heizwalze nach Anspruch 1, dadurch gekennzeichnet, daß das Pumpenrad (12) als Radial- oder als Axialradialrad am Ende des Führungsmantels (7) angeordnet ist.

4. Kühl- oder Heizwalze nach einem der Ansprüche 1 bis 3, dadurch gekennzeichnet, daß dem Pumpenrad (9) eine Leitvorrichtung (11) vor- bzw. nachgeschaltet ist.

## Claims

1. Cooling or heating roll with a roll jacket (1) and a guide jacket (7) fixed in the roll interior and rotatable with the roll jacket, with channels in the roll bearings (4, 5) for feed and discharge of a fluid heat exchange medium to or from the interior of the roll, with a cylindrical gap (8) arranged between the guiding and the roll jackets for guiding the circulatory stream along the roll jacket and with a pump wheel (9, 12) for circulating the heat exchange medium substantially completely filling the interior of the roll, characterised in that the pump wheel (9, 12) is stationarily arranged.

2. Cooling or heating roll according to claim 1, characterised in that the pump wheel (9) is arranged within the guide jacket (7) as an axial wheel.

3. Cooling or heating roll according to claim 1, characterised in that the pump wheel (12) is arranged as a radial or axial-radial wheel at the end of the guide jacket (7).

4. Cooling or heating roll according to one of claims 1 to 3, characterised in that a guide arrangement (11) is arranged upstream or downstream of the pump wheel (9).

## Revendications

1. Tambour pour chauffer ou refroidir muni d'une enveloppe de tambour (1) et d'une enveloppe de guidage (7) fixée à l'intérieur du tambour et pouvant tourner avec l'enveloppe du tambour. muni de canaux s'étendant dans les paliers de tambour (4, 5) pour l'amenée et l'évacuation d'un agent caloporteur liquide vers ou à partir de l'intérieur du tambour, muni d'un interstice cylindrique (8) agencé entre l'enveloppe de guidage et l'enveloppe du tambour pour l'acheminement du courant de circulation le long de l'enveloppe du tambour et muni d'une roue de pompe (9, 12) pour la recirculation de l'agent caloporteur remplissant de façon sensible complètement l'intérieur du tambour, caractérisé en ce que la roue de pompe (9, 12) est agencée à demeure.

2. Tambour pour chauffer ou refroidir selon la revendication 1, caractérisé en ce que la roue de pompe (9) est agencée à l'intérieur de l'enveloppe de guidage (7) en tant que roue axiale.

3. Tambour pour chauffer ou refroidir selon la revendication 1, caractérisé en ce que la roue de pompe (12) est agencée sous forme de roue radiale ou de roue axiale-radiale à l'extrémité de l'enveloppe de guidage (7).

4. Tambour pour chauffer ou refroidir selon l'une quelconque des revendications 1 à 3, caractérisé en ce qu'un dispositif de guidage (11) est monté en amont ou en aval de la roue de pompe (9).
